# FASCICULE DE BREVET EUROPEEN

(11) **EP 0 335 960 B1**
(45) Date de publication et mention de la délivrance du brevet: **19.01.1994**
(21) Numéro de dépôt: 88909552.7
(22) Date de dépôt: 04.10.1988
(51) Int. Cl.: F42B 12/06, F42B 12/78

(54) **PROJECTILE DESTINE A ETRE TIRE PAR UNE ARME A FEU**
GESCHOSS FÜR FEUERWAFFEN
PROJECTILE INTENDED TO BE FIRED BY A FIRE-ARM

(30) Priorité: 05.10.1987 EP 87402203; 23.10.1987 EP 87402392
(43) Date de publication de la demande: 11.10.1989
(73) Titulaire: Denis, Jean-Pierre, F-78140 Velizy (FR)
(72) Inventeur: Denis, Jean-Pierre, F-78140 Velizy (FR)
(74) Mandataire: Cabinet HERRBURGER
(86) Numéro de dépôt international: FR8800491
(87) Numéro de publication internationale: WO8903015

(56) Documents cités:
- EP-A- 0 112 216
- CH-A- 47 579
- FR-A- 764 833
- FR-A- 2 535 450
- FR-A- 2 540 239
- US-A- 3 566 793
- US-A- 4 085 678

## Description

L'invention se rapporte à un projectile destiné à être tiré par une arme à feu et notamment un projectile constitué d'un noyau dur entouré d'une enveloppe continue en matière ductile destinée à coopérer avec les rayures de l'arme, selon le préambule de la revendication 1.

La technique antérieure connaît différents projectiles de ce type.

Le document FR 2 540 239 décrit un projectile dans lequel un espace est ménagé entre l'enveloppe et le noyau afin de réduire les frottements du projectile dans le canon. Une telle disposition est intéressante mais présente de nombreux inconvénients.

Le projectile qui pénètre dans un corps mou doit garder sa forme initiale ; par contre, s'il rencontre un corps dur, par exemple, une tôle de blindage, il devrait se déchemiser pour traverser ledit corps. On a constaté qu'avec ce type de projectile il y avait une mauvaise solidarisation de l'enveloppe et du noyau et par conséquent une tendance au déchemisage même lors de la pénétration dans un corps peu dur. De plus, lors de la mise en mouvement du projectile il y a un certain risque de glissement entre le noyau et l'enveloppe ce qui nuit à la portée et à la précision du projectile.

Une disposition similaire est décrite dans le document FR 1 240 110 (GEVELOT) et présente par conséquent les mêmes défauts.

On connaît également (document CH-A-47 579) un projectile comprenant un noyau ou dard avec une tête prolongée par une partie médiane de diamètre plus petit terminée par une queue de diamètre plus grand sensiblement égal à celui de la tête. Ce noyau en acier est entouré d'une masse de "remplissage" par exemple en plomb et qui sert à l'équilibrage du projectile et au positionnement de son centre de gravité. Cette masse de remplissage donnant au projectile une forme d'ogive est entourée d'une mince pellicule formant enveloppe sans surépaisseur locale ni ondulation qui formeraient des gorges circulaires, ni moyen d'ancrage entre la queue et la partie arrière de l'enveloppe.

Le document EP-A-0 112 216 concerne un projectile dans lequel le noyau est prolongé par une queue tronconique engagée à force dans un manchon ductile. Un des inconvénients graves de cette technique est que lors de l'impact sur une surface dure l'enveloppe s'épanouit et ainsi forme un collet freinant la pénétration du projectile.

La présente invention a notamment pour but de réaliser un projectile remédiant à ces divers inconvénients pour la réalisation de munitions dites : "ordinaires, traçantes, perforantes, perforantes incendiaires, perforantes incendiaires traçantes, incendiaires, explosives et le tir réduit".

La présente invention a également pour but de créer un projectile dans lequel notamment la massemarteau soit solidaire du noyau au moins sur la trajectoire du projectile, qui assure une excellente étanchéité entre le projectile et le canon, ainsi qu'à l'intérieur du noyau du projectile et entre celui-ci et l'enveloppe, et qui permet le cas échéant d'augmenter l'effet perforant du projectile.

A cet effet l'invention concerne un projectile de type ci-dessus caractérisé par les moyens de la partie caractérisante de la première revendication.

L'invention réalise un projectile qui présente de nombreux avantages :
a) l'enveloppe et le noyau forment une pièce unitaire de sorte qu'ils sont entraînés à une même vitesse de rotation, la précision et les performances étant aussi accrues.
b) lors de l'impact sur une surface molle l'enveloppe reste intacte.
c) lors de l'impact sur une surface dure le noyau peut se déchemiser avec un léger temps de retard ce qui évite la formation d'un bourrelet autour du noyau.
d) les frottements dans le canon sont réduits au minimum nécessaire.
e) la matière écrouie de l'enveloppe lors du passage du projectile dans le canon trouve sa place ce qui évite les risques de déchirures de ladite enveloppe.
f) du fait de l'épaisseur de la partie arrière de l'enveloppe, on évite les risques de désolidarisation de celle-ci du noyau ce qui augmente encore la précision.

D'autres caractéristiques avantageuses font l'objet des sous revendications.

En particulier suivant une caractéristique avantageuse le projectile comprend un logement axial réalisé dans le noyau et ouvert vers l'arrière du noyau, un organe de blocage, la masse-marteau, de section correspondant à celle du logement, présente, à l'avant, une forme complémentaire de celle de l'organe de blocage pour le recevoir et coopérer avec lui par une liaison par la forme, sous l'effet d'une poussée exercée sur l'arrière de la masse-marteau,
les dimensions respectives de l'organe de blocage et celles à l'intérieur du logement étant telles que la masse-marteau qui ne peut s'enfoncer dans le logement que de force et/ou sous l'effet du départ du coup pour solidariser la masse et le noyau.

Dans un projectile selon l'invention la masse-marteau est soit coplètement enfoncée dans le logement du noyau, à la fabrication du projectile, soit que la masse-marteau est légèrement en saillie, de quelques millimètres par rapport au noyau, si bien qu'au départ du coup, la montée en pression dans l'étui provoque non seulement l'éjection du projectile, mais aussi une poussée sur la masse-marteau qui se solidarise bien sur l'organe de blocage à l'intérieur du noyau, pour solidariser parfaitement le noyau et la masse-marteau, évitant toute désolidarisation même légère préjudiciable au mouvement du projectile sur sa trajectoire et au résultat de l'impact du projectile sur son objectif.

Lorsque la masse-marteau est complètement enfoncée dans le noyau, son énergie cinétique au moment de l'impact complète l'énergie cinétique du noyau proprement dit et améliore ce résultat.

Lorsque malgré le départ du coup, la masse-marteau n'est pas complètement enfoncée dans le noyau tout en étant solidarisée à celui-ci de manière suffisante pour éviter tout mouvement relatif de l'un par rapport à l'autre lorsque le projectile parcourt sa trajectoire y compris dans le canon, au moment de l'impact, sur un objectif dur, la masse-marteau crée comme son nom l'indique l'effet de marteau augmentant l'efficacité du noyau.

L'enfoncement complémentaire de la masse-marteau dans le noyau assure en outre une étanchéité à l'arrière du projectile évitant toute désolidarisation entre le noyau et l'enveloppe, désolidarisation qui sur les projectiles connus est très préjudiciable à la balistique interne et externe, et au résultat au moment de l'impact. De plus, les contraintes radiales engendrées par le blocage de la masse-marteau sur l'organe de blocage augmentent très légèrement le diamètre du projectile et assurent une meilleure étanchéité de celui-ci dans le canon et peuvent même compenser l'usure du canon.

Suivant une autre caractéristique de l'invention, l'organe de blocage à l'intérieur du logement du noyau est un doigt et la forme correspondante de la masse-marteau est un logement destiné à recevoir l'organe de blocage.

Cette réalisation de l'organe de blocage à l'intérieur du logement et de la forme complémentaire de la masse-marteau permet une excellente solidarisation de ces deux pièces pour le mouvement du projectile sur sa trajectoire, tout en permettant le cas échéant le mouvement de "fin de course" de la masse-marteau par rapport au noyau au moment de l'impact.

A cet effet, il est particulièrement intéressant que la surface intérieure du logement du noyau et la surface extérieure de la masselotte comportent des ensembles rainures/nervures hélicoïdales pour qu'en cas de mouvement relatif entre le noyau et la masselotte, ce mouvement se traduise par une impulsion de rotation communiquée au noyau.

Toutefois, seul l'un des deux éléments peut avoir une rainure ou nervure hélicoïdale et l'autre élément se forçant sur celui-ci. Cela simplifie considérablement la fabrication.

De plus, dans chaque cas, les rainures peuvent être totales ou partielles.

Ces rainures et/ou nervures hélicoïdales peuvent être prévues pour qu'au moment du départ du coup la masse-marteau se déplaçant par rapport au noyau communique à celui-ci une composante de mouvement de rotation, initiale, qui, orientée de manière correcte par l'orientation correcte des rainures et/ou des nervures, crée ainsi une forte impulsion de rotation, de sorte que le projectile arrive à la prise des rainures avec déjà un mouement de rotation sensiblement identique à celui qu'il aura au parcours des rainures.

Ainsi dans tous les cas, les moyens de l'invention aident au lancement en rotation du projectile, par l'intérieur, c'est-à-dire par l'élément (noyau et masse-marteau) présentant la plus grande inertie ce qui de plus soulage les liens de solidarisation entre l'enveloppe guide et le noyau.

Suivant une deuxième possibilité, ce mouvement de rotation relatif est utilisé au moment de l'impact, la masse-marteau se déplaçant alors par rapport au noyau qui rencontre l'objectif. Grâce à la forme des rainures/nervures, ce mouvement relatif se traduit par une forte impulsion de rotation communiquée au noyau et qui en augmente les caractéristiques de perforations. Il est à remarquer que cet effet de masse-marteau ne se produit que lorsque le projectile rencontre un obstacle dur.

Suivant une autre caractéristique, la surface intérieure de la jupe de la masse-marteau est de forme tronconique de façon que la jupe s'écarte lorsque la masse-marteau s'embroche sur le doigt.

Cette forme de la partie de la masse-marteau destinée à assurer le blocage en rotation avec l'organe de blocage du noyau est d'une réalisation particulièrement simple et intéressante, tout en garantissant la solidarisation en rotation.

Suivant une autre caractéristique de l'invention, la surface extérieure du noyau comporte un rainurage hélicoïdal coopérant avec l'enveloppe. Le rainurage est continu sur tout ou une partie de la surface extérieure du noyau. Dans le cas d'un noyau à bossages (ou à gorges) le rainurage hélicoïdal est réalisé sur le sommet des bossages.

De plus, dans le cas d'un noyau à épaulement, il est prévu de rainurer ou cranter de façon hélicoïdale l'épaulement.

Grâce à ce rainurage de la surface extérieure du noyau et au crantage de l'épaulement s'il existe et suivant la forme hélicoïdale du rainurage, l'enveloppe ou le cas échéant le manchon glissera sur celui-ci uniquement lors de l'impact sur un obstacle dur et communiquera au noyau une impulsion de rotation complémentaire, correspondant à son énergie cinétique. En outre, suivant le cas, le manchon ou l'enveloppe peut être déchiqueté en lamelles par le rainurage et crantage, ce qui évite que la phase de perforation par le noyau ne soit perturbée, comme cela est le cas de certains projectiles connus.

Une telle disposition sera aussi des plus intéressantes pour les projectiles à guides-arrière. En effet, en plus des avantages déjà cités, il sera possible au moment du montage des deux éléments de faire interpénétrer les lèvres du guide dans les crantages de l'épaulement du noyau, soit par simple assemblage soit par déformation. Ceci aura pour but de servir de blocage au manchon et évitera que les lèvres de ce dernier ne remontent, si peu soit-il, sur l'épaulement, au départ du coup. Un tel assemblage évitera les défauts connus du manque de précision et de déchemisage du guide lors du passage du projectile dans des obstacles mous.

Suivant une autre caractéristique de l'invention, la masse-marteau comporte un talon assurant l'étanchéité du logement qui reçoit cette masse-marteau.

Suivant une autre caractéristique le talon comporte une turbine.

Il est particulièrement intéressant que le talon comporte des éléments formant une turbine de façon à compléter l'entraînement du projectile par les gaz en mouvement hélicoïdal à l'intérieur du canon.

Enfin, suivant une autre caractéristique de l'invention, on introduit dans les intervalles ou les chambres qui subsistent entre la masse-marteau et le noyau, des charges actives ; le blocage de la masse-marteau par rapport au noyau est suffisant pour éviter tout mouvement relatif entre la masse-marteau et le noyau au départ du coup, mais au moment de l'impact sur un objectif dur, la masse-marteau comprime la ou les charges actives en se déplaçant par rapport au noyau et provoque leur mise en oeuvre.

Suivant une autre caractéristique de l'invention, le talon ou la partie arrière de la masse-marteau comporte des organes d'étanchéité qui s'accrochent ou coopèrent avec la surface correspondante du noyau pour compléter l'étanchéité de celui-ci et retardent le glissement de l'enveloppe à l'impact sur un objectif dur.

L'invention sera décrite avec plus de détails en se référant à des modes de réalisation particuliers donnés à titre d'exemple seulement et représentés aux dessins annexés, dans lesquels :
- la figure 1 est une vue en coupe axiale longitudinale d'un projectile, selon l'invention.
- la figure 2 est une vue en coupe suivant la ligne II-II de la figure 1.
- la figure 3 est encore une vue en coupe suivant la ligne III-III de la figure 1.
- la figure 4 est une vue en coupe similaire à la figure 3 d'une variante.
- la figure 5 est encore une vue en coupe montrant une variante de réalisation.
- les figures 6, 7 et 8 sont des vues en coupe axiale de la queue du projectile suivant trois autres modes de réalisation.
- les figures 9, 10, 11, 12 et 13 sont des vues en perspective de l'extrémité arrière de la queue du noyau du projectile montrant différents modes de réalisation.
- la figure 14 est une vue en coupe axiale longitudinale montrant un projectile suivant une variante de réalisation.
- la figure 15 est une vue en coupe d'un exemple de projectile selon l'invention, non muni de sa masse-marteau,
- la figure 16 est une vue en coupe d'un exemple de réalisation d'une masse-marteau pour le projectile de la figure 15.
- la figure 17 est une variante de réalisation de la masse-marteau déjà munie du doigt de blocage pré-emmanché,
- la figure 18 est une vue en coupe du projectile complet avec sa masse-marteau selon les figures 15 et 16 ou 17.
- la figure 19 est une vue en coupe d'une première variante de projectile selon l'invention,
- la figure 20 est une vue en coupe d'un autre exemple de projectile selon l'invention,
- la figure 21 est une vue en coupe d'un projectile dont la masse-marteau est équipée d'une turbine selon un autre mode de réalisation de l'invention,
- la figure 22A montre une autre variante de réalisation de l'invention,
- la figure 22B est une vue de détail à échelle agrandie d'une partie du noyau montrant le rainurage/crantage.

Le projectile représenté à la figure 1 comprend un noyau 1 en une matière dure, par exemple en acier. Le noyau 1 comprend une tête 2 en forme d'ogive et une queue 3 sensiblement cylindrique.

La queue 3 comporte un logement axial 4 destiné à recevoir une masselotte 5, solidaire du noyau, et permettant d'assurer le positionnement du centre de gravité et, à l'impact, de créer un effet de coup de bélier pour améliorer la pénétration. Le logement 4 comporte des crans 4a pour solidariser la masselotte 5 (voir figure 2).

La queue 3 et la tête 2 sont raccordées par un épaulement 6 de forme tronconique dont la petite base est tournée du côté de la queue 3.

Le noyau 1 est logé dans une enveloppe 7 de matière ductile qui comprend une partie 8 épousant la tête 2 du noyau, tandis qu'un espace libre 11 est ménagé entre la pointe de cette dernière et l'extrémité correspondante de l'enveloppe afin de permettre d'insérer un élément de lubrification tel que métal, matière plastique, poudre, ou d'échauffement pour améliorer les perforations sans incidence.

La queue 3 (voir figures 2 et 3) comporte deux parties 3a et 3b, la partie 3a adjacente à l'épaulement 6 est pourvue de stries 9 qui présentent chacune une arête radiale 9a et une arête inclinée 9b rejoignant la base de l'arête 9a adjacente. Les arêtes radiales 9a sont tournées du côté du sens de la poussée engendrant la rotation du projectile.

La partie 3b de la queue 3 comporte des rainures 10 régulièrement décalées angulairement.

La partie 8 de l'enveloppe est prolongée par une partie arrière 12 qui est engagée dans les stries 9 et dans les rainures 10 par sa surface interne. Cette partie arrière 12 a une épaisseur beaucoup plus importante que la partie 8 et présente à sa surface latérale des ondulations qui forment des gorges circulaires 13 sensiblement perpendiculaires à l'axe longitudinal du projectile.

La partie arrière 12 est ménagée afin de laisser un espace libre 14 au voisinage de l'épaulement 6. Ainsi, grâce aux ondulations 13, seules les parties en saillie coopèrent avec les rayures du canon de l'arme, ce qui diminue d'une part le frottement et réduit d'autre part l'usure des rayures.

Comme l'engagement de la partie arrière 12 de l'enveloppe 7 dans les rayures engendre un écrouissage de l'enveloppe, l'espace libre 14 permet d'absorber la déformation de l'enveloppe 7 ce qui permet également de réduire l'usure des rayures et d'éviter une déchirure de l'enveloppe 7.

L'extrémité libre de la partie arrière de l'enveloppe 7 est sertie contre l'extrémité libre 15 de la queue 3. Cette extrémité libre 15 peut comporter des reliefs afin de parfaire l'ancrage entre l'enveloppe et le noyau. A la figure 9, on a représenté de tels reliefs qui sont formés par une nervure en croix 16.

La figure 10 montre une variante de l'extrémité libre 15 de la queue 3 avec une rainure en croix 17.

La figure 11 montre une variante de l'extrémité libre 15 de la queue 3 à quatre crans 18 régulièrement décalés angulairement.

La figure 12 montre une série de stries radiales 19 pratiquées à l'extrémité libre 15 de la queue 3. Ces stries sont inclinées dans le même sens que les stries 9.

Enfin, selon la figure 13, l'extrémité libre de la queue est légèrement tronconique, les rainures 10 s'ouvrant sur cette extrémité.

Comme le montre la figure 4, dans la partie 3b au lieu des rainures 10, on a des saillies 21 et le logement 4 a la forme d'un six pans, le noyau 5 ayant une forme correspondante.

Dans le mode de réalisation de la figure 3, la queue 3 comporte deux séries de moyens d'ancrage pour l'enveloppe 7 ; on pourrait prévoir une seule série de moyens d'ancrage et la queue 3 pourrait avoir une forme polygonale. A la figure 5 la queue 3 à section octogonale présente des méplats 24 pour assurer avec la partie 12 de l'enveloppe une liaison intime. Dans cette variante, le logement 4 comporte des rainures axiales 4b.

Les figures 6, 7 et 8 montrent encore des variantes de réalisation de l'ancrage de l'enveloppe 12 avec la queue 3.

Dans le mode de réalisation de la figure 6, la queue 3 comporte une première rainure 25 inclinée par rapport à l'axe longitudinal de la queue 3 et une seconde rainure 26 inclinée en sens opposé.

Dans la variante de la figure 7, la queue 3 présente deux rainures 27 et 28 situées dans des plans parallèles et inclinées par rapport à l'axe longitudinal de la queue.

Enfin, la queue 3 de la figure 8 montre une rainure inclinée 29 et une rainure 30 située dans un plan perpendiculaire à l'axe longitudinal du noyau 1.

Il est encore possible pour parfaire l'assemblage de l'enveloppe et du noyau de réaliser un collage ou un soudage entre la queue 3 et la partie arrière 12.

Afin d'éviter, lorsque la poudre s'enflamme, que les gaz poussant le projectile ne s'insèrent entre l'enveloppe et le noyau, le sertissage de l'enveloppe forme un joint d'étanchéité, par amincissement du bord libre 32 du sertissage.

On peut également (figure 14) réaliser l'étanchéité de l'extrémité arrière du projectile d'une autre manière.

Pour la description de cette figure 14, on a pris les mêmes références que celles utilisées pour les précédentes figures pour désigner les parties identiques, mais affectées de la lettre "c".

Le projectile comprend une queue 3c percée d'une cavité axiale 4c recevant une masselotte 5c. La partie 35 de l'extrémité arrière 12c de l'enveloppe 7c est sertie sur le bord libre correspondant de la queue 3c en ménageant un épaulement 36 et une jupe 37, tandis que la masselotte 5c déborde la jupe 37, l'épaulement 36 étant inclus dans celle-ci.

Selon les figures 15, 16, 17, 18, le projectile de l'invention destiné à être tiré par une arme à feu se compose d'un noyau 101 formant une masse active ; il est revêtu d'une enveloppe 102 et comporte un logement 103 pour recevoir une masse-marteau 104 (figure 16).

Le logement 103, aligné sur l'axe X-X du projectile est ouvert à l'arrière 105 du projectile. Intérieurement, ce logement comporte un organe de blocage 106 en forme de doigt solidaire du noyau 101. Ce doigt 106 peut être, soit réalisé dans la même matière que le noyau 101 et en même temps que le noyau 101, soit être réalisé séparément et fixé au noyau par l'intermédiaire d'un moyen de liaison 107 solidaire en rotation de façon que l'organe 106 ne puisse pas tourner par rapport au noyau 101.

Toutefois comme cela sera vu ultérieurement les efforts exercés entre noyau et masse-marteau sont suffisants pour assurer dans la plupart des cas la solidarisation en rotation.

Entre l'organe d'accrochage 106 et plus particulièrement entre la surface périphérique 161 de cet organe 106 et la surface intérieure 131 du logement 103, on a un volume annulaire.

Le logement 103 et en particulier sa surface intérieure 131 ainsi que l'organe de blocage 106 et sa surface 161 sont, de préférence, des éléments à symétrie de rotation par rapport à l'axe X-X ou de révolution autour de l'axe X-X.

La masse-marteau 104 destinée à être placée dans le logement 103 se compose d'un corps 108 de forme cylindrique, muni dans sa partie avant d'un logement 109 dont la forme, la section et la longueur sont adaptées à la forme, à la section et à la longueur de l'organe d'accrochage 106. A l'arrière, la masse 108 est pleine et se termine par un talon 110, par exemple tronconique dont la conicité correspond sensiblement à celle de l'ouverture arrière 105 du logement 103 du noyau 101.

La masse-marteau 104 est destinée à être placée dans le noyau 101 comme le montre la figure 18. En effet, la figure 18 montre la position relative de la masse-marteau 104 et du noyau actif 101 par exemple à la fabrication, lorsque le projectile est monté dans la cartouche non représentée.

Suivant les cas, à la fin du montage du projectile la masse-marteau 104 est complètement enfoncée dans le noyau 101 ou seulement de manière partielle comme cela apparaît à la figure 18.

Dans tous les cas la jupe 111 coiffe l'organe 106 de manière à solidariser efficacement la masse-marteau 104 et le noyau 101 pour interdire toute rotation relative de l'un par rapport à l'autre sur la trajectoire du projectile.

Dans certains cas la masse-marteau 104 est complètement enfoncée dans le noyau 101 ; la masse 104 a ainsi pour fonction d'augmenter l'énergie que libère le projectile lors de l'impact.

Dans le cas où la masse-marteau 104 n'est pas enfoncée complètement dans le logement 103 et laisse subsister une longueur L permettant un enfoncement complémentaire, la solidarisation de la masse-marteau 104 et du noyau 101 est telle qu'elle interdit toute rotation relative entre ces deux parties lorsque le projectile parcourt ses trajectoires dans le canon et à l'extérieur ; ce n'est qu'au moment de l'impact sur une surface dure, que la masse-marteau 104 parcourt la distance L et libère son énergie.

Le parcours de la masse-marteau 104 peut être mis à profit pour communiquer au noyau 101 une impulsion de rotation complémentaire au moment de l'impact, pour augmenter l'effet perforateur du projectile. Cette impulsion de rotation se communique au noyau 101 par un moyen de liaison approprié, décrit ultérieurement.

La forme respective du logement 103, de la jupe 111 et de l'organe 106 sont choisies de façon à bloquer solidairement en rotation la masse-marteau 104 et le noyau 101. Pour cela la surface 131 peut par exemple être légèrement tronconique ; il peut en être de même de la surface extérieure de la jupe 111 ou encore de forme 'de la surface intérieure de la jupe et celle de l'organe 106.

Suivant un mode de réalisation simple, la jupe 111 est constituée par des branches qui s'écartent sous l'effet de l'enfoncement de l'organe 106. Dans le cas le plus simple, l'organe 106 est une tige cylindrique ou tronconique.

Il peut également être intéressant de n'enfoncer la masse-marteau 104 que de manière partielle à la fabrication et d'utiliser un premier mouvement de translation, du départ du coup et grâce à un rainurage hélicoïdal interne du projectile, entre la masse-marteau 104 et le noyau 101 pour "aider au lancement" du projectile et amorcer sa mise en rotation dans le canon et sa prise de rainures. Pour ce mouvement on solidarise en même temps la masse-marteau 104 et le noyau 101 sans pour autant supprimer la longueur libre L qui sera réduite.

La partie arrière tronconique 110 qui s'appuie sur la paroi de l'ouverture arrière 105 complète le blocage et assure une étanchéité parfaite tout en retenant ou en bloquant, le cas échéant, le bord 112 de l'enveloppe 102.

De manière particulière, cette partie tronconique 110 peut comporter des organes d'accrochage 113 qui viennent s'accrocher dans l'enveloppe 102 et dans la surface de l'ouverture arrière 105 du noyau 101 pour augmenter la solidarisation et l'accrochage.

Cela permet également de réaliser l'étanchéité aux gaz de manière à éviter toute décohésion ou désolidarisation même légère entre les trois parties du projectile : le noyau 101- la masse-marteau 104-l'enveloppe 102, et qui serait préjudiciable à la balistique interne et externe ainsi qu'aux performances.

Il est à remarquer que suivant la matière employée pour la masse-marteau 104, la tête du noyau présente une plus grande élasticité due à la profondeur plus ou moins importante du logement du noyau.

Enfin, même dans un canon lisse, l'invention permet de donner un effet de rotation au projectile.

La figure 17 représente une variante intéressante de la masse-marteau. Dans ce cas, on réalise séparément la masse-marteau 104, le noyau 101 et l'organe de blocage 106, puis on assemble d'abord la masse-marteau 104 et l'organe 106 en introduisant ce dernier dans la masse-marteau sans toutefois écarter la jupe 111 pour ne pas interdire ultérieurement la mise en place de cet ensemble pré-assemblé dans le logement du noyau actif.

Cette façon de procéder permet de réaliser d'une part l'ensemble pré-assemblé (masse-marteau 104 et doigt 106) et d'autre part le projectile monté sans sa masse-marteau.

Cette façon de réaliser séparément les deux ensembles est possible car l'organe de blocage 106 a pour rôle principal une fonction de coin d'écartement.

La figure 19 montre un autre mode de réalisation d'un projectile selon l'invention. Ce projectile à masse-marteau 104A se distingue du projectile des figures 15, 16, 17, 18 par le fait que l'enveloppe 102A ne recouvre que la partie arrière du noyau 101A et non l'ensemble de ce noyau. Pour le reste, les caractéristiques sont sensiblement identiques. Il est à remarquer, toutefois, que dans ce second mode de réalisation, l'organe de blocage 106A est réalisé en une seule pièce avec le noyau 101A. Suivant une variante non représentée, cet organe 106A pourrait également être réalisé séparément puis solidarisé au noyau 101A par un moyen de liaison non représenté.

La figure 20 montre une variante de réalisation de l'invention dans laquelle l'enveloppe 102B recouvre l'ensemble du noyau 101B.

L'organe d'accrochage 106B et la masse-marteau 104B correspondent, pour l'essentiel, au mode de réalisation décrit ci-dessus. On notera les organes d'étanchéité 113B sur le talon 110B de la masse-marteau 104B.

La figure 21 montre une variante de réalisation du projectile 101C de la figure 20. Ce mode de réalisation se distingue du précédent en ce que la masse-marteau 104C comporte des rainures ou nervures 114C coopérant avec des organes complémentaires, (rainures ou nervures) 115C réalisés dans la paroi du logement 103C. Dans ce cas, si au moment de la fabrication et après le départ du coup, la masse-marteau 104C n'est pas enfoncée complètement dans son logement, tout en y étant suffisamment enfoncée pour être solidarisée du noyau 101C, au moment de l'impact sur une surface dure, la distance L que la masse-marteau peut encore parcourir par rapport au noyau 101C permet de donner au noyau 101C une nouvelle impulsion de rotation améliorant ses caractéristiques de perforation de l'objectif.

En partie arrière, la masse-marteau 104C comporte une partie terminale 110C (ou selon une variante une partie 111C) en forme de turbine, de manière à utiliser l'énergie des gaz en mouvement hélicoïdal à l'intérieur du canon de l'arme, après le départ du coup. Cela permet de communiquer au projectile solidaire en rotation de la masse-marteau, une impulsion de rotation complémentaire ou un maintien d'une bonne rotation.

Le mode de réalisation du projectile représenté à la figure 22A est de type voisin de celui des figures 20 et 21, sauf que la surface extérieure de la partie arrière 117D du noyau 101D, comporte des bossages 118D avec un rainurage et/ou un crantage hélicoïdal. La forme de la partie correspondante de l'enveloppe 102D peut, également être bosselée.

Enfin, au niveau de la zone 119D formant l'épaulement du noyau 101D et à l'arrière 120D, on peut également avoir un rainurage ou un crantage hélicoidal.

La figure 22B montre de manière schématique et à échelle agrandie la forme du rainurage 121D et du crantage 122D sur les bossages 118D et sur l'épaulement 119D du noyau 101D.

La partie arrière de l'enveloppe va glisser en épousant parfaitement la forme de ces rainurages / crantages et servir de "canon rayé tournant" pour le noyau lors de l'impact sur un obstacle dur.

Ce rainurage/crantage réduit la vitesse de glissement de la partie arrière de l'enveloppe à l'impact.

De plus, sous l'effet du rainurage/crantage le manchon ou enveloppe, peut être déchiqueté en lamelles au moment de l'impact.

Suivant une variante non représentée en détail l'intervalle subsistant entre le logement 103 du noyau 101 et la masse-marteau 104 peut former une cavité recevant une masse active par exemple explosive, poudre, composition pyrotechnique, liquide tel que de l'huile, ou autre, pour augmenter l'efficacité du projectile au moment de l'impact ; la pression exercée par la masse-marteau au moment de l'impact est alors suffisante pour provoquer la mise en oeuvre (allumage) de la masse active au moment de l'impact. Cette mise en oeuvre peut créer un nouveau départ de la masse-marteau qui peut devenir un projectile.

Comme il subsiste également une chambre dans le logement 109 de la masse-marteau 104 derrière l'organe de blocage 106, cette chambre peut également recevoir une masse active.

Il est également à remarquer que les chambres évoquées ci-dessus peuvent également rester vides ou recevoir des masses complémentaires permettant de positionner à volonté ou de manière optimale, le centre de gravité du projectile.

Suivant une variante représentée aux figures 16 et 17, le fond du logement 109 de la masse-marteau est de forme conique et l'extrémité libre du doigt formant l'organe de blocage 106 se termine par une pointe conique.

## Revendications

1. Projectile pour arme rayée et du type comprenant un noyau (1) présentant une tête en forme d'ogive (2) et une queue (3), le noyau (1) étant inséré dans une enveloppe (7) en matière ductile, projectile caractérisé en ce que la tête du noyau est raccordée à la queue par un épaulement, l'enveloppe (7) présente en regard de la queue une partie arrière (12) ayant une épaisseur supérieure à celle du reste de l'enveloppe (7), cette partie arrière (12) présentant des ondulations (13) en saillie pour coopérer avec les rayures du canon, ces ondulations formant des gorges circulaires sensiblement perpendiculaires à l'axe longitudinal du projectile, des moyens d'ancrage (9, 10) étant prévus entre la surface externe de la queue (3) et la surface interne de la partie arrière (12) de l'enveloppe et un espace libre (14) étant ménagé entre l'épaulement (6) et la partie correspondante de l'enveloppe (7) pour permettre d'absorber la déformation de l'enveloppe (7) au passage dans le canon.

2. Projectile pour arme rayée selon la revendication 1, caractérisé en ce que les moyens d'ancrage de la partie arrière (12) de l'enveloppe (7) sur la queue (3) comprennent des stries (9) prévues à la surface latérale de la queue (3), la surface interne de la partie arrière (12) de l'enveloppe étant insérée dans lesdites stries (9).

3. Projectile pour arme rayée selon la revendication 2, caractérisé en ce que les stries s'étendent longitudinalement et présentent une arête radiale (9a) et une arête inclinée (9b), l'arête radiale étant tournée du côté du sens de la poussée engendrant la rotation du projectile.

4. Projectile pour arme rayée selon la revendication 1, caractérisé en ce que les moyens d'ancrage de la partie arrière (12) de l'enveloppe sur la queue (3) comprennent des rainures longitudinales (10) pratiquées dans la queue (3) et dans lesquelles la surface interne de la partie arrière (12) de l'enveloppe est insérée.

5. Projectile pour arme rayée selon la revendication 1, caractérisé en ce que les moyens d'ancrage de la partie arrière (12) de l'enveloppe sur la queue (3) comprennent des rainures (25, 26, 27, 28, 29 et 30) inclinées par rapport à l'axe longitudinal du projectile et pratiquées dans la queue (3) et dans lesquelles la surface interne de la partie arrière (12) de l'enveloppe est insérée.

6. Projectile pour arme rayée selon la revendication 1, caractérisé en ce que les moyens d'ancrage de la partie arrière (12) de l'enveloppe sur la queue (3) comprennent des rainures (29, 30) dont une au moins est située dans un plan perpendiculaire à l'axe longitudinal de la queue (3) et les autres inclinées par rapport audit axe et pratiquées dans la queue (3) et dans lesquelles la surface interne de la partie arrière (12) de l'enveloppe est insérée.

7. Projectile pour arme rayée selon la revendication 1, caractérisé en ce que l'extrémité libre de la partie arrière (12) de l'enveloppe est sertie à l'extrémité libre arrière (15) de la queue (3) qui comporte des moyens d'ancrage (6, 17, 18, 19) pour ledit sertissage.

8. Projectile pour arme rayée selon la revendication 7, caractérisé en ce que l'extrémité libre arrière (15) de la queue (3) comporte des stries (19).

9. Projectile pour arme rayée selon la revendication 7, caractérisé en ce que l'extrémité libre arrière (15) de la queue (3) comporte des rainures (17).

10. Projectile pour arme rayée selon la revendication 7, caractérisé en ce que l'extrémité libre arrière (15) de la queue (3) comporte des nervures (16).

11. Projectile pour arme rayée selon la revendication 7, caractérisé en ce que l'extrémité libre arrière (15) de la queue (3) comporte des crans (18).

12. Projectile pour arme rayée selon la revendication 7, caractérisé en ce que l'extrémité libre de la partie arrière (12) de l'enveloppe sertie à l'extrémité libre de la queue est terminée par une partie amincie (32).

13. Projectile pour arme rayée selon la revendication 1, caractérisé en ce que la queue (7) comporte une cavité (4) remplie d'une masselotte (5).

14. Projectile pour arme rayée selon les revendications 1, 7 et 13, caractérisé en ce que la masselotte (5) déborde l'extrémité sertie de la partie arrière (12) de l'enveloppe.

15. Projectile pour arme rayée selon les revendications 1 et 13, caractérisé en ce que la masselotte et la cavité (4) comportent des moyens d'ancrage conjugués (4a, 4b).

16. Projectile pour arme rayée selon la revendication 1, caractérisé en ce qu'un espace libre (11) est ménagé entre l'extrémité libre de la tête (2) du noyau et l'extrémité correspondante de l'enveloppe (7), un élément de lubrification étant inséré entre ces deux éléments.

17. Projectile pour arme rayée selon la revendication 1, caractérisé en ce que l'épaulement (6) affecte la forme d'un tronc de cône dont la petite base est tournée du côté de la queue.

18. Projectile pour arme rayée selon la revendication 1, caractérisé en ce qu'un liant tel que de la colle est inséré entre la surface latérale de la queue (3) et la surface interne de la partie arrière (12) de l'enveloppe.

19. Projectile pour arme rayée selon la revendication 1, caractérisé en ce que la surface latérale de la queue (3) et la surface latérale interne correspondante de la partie arrière (12) sont soudées.

## Claims

1. Projectile for rifled weapons and of the type comprising a core (1) having a head in the form of an ogive (2) and a stem (3), the core (1) being inserted in a casing (7) made of ductile material, the projectile being characterised in that the head of the core is connected to the stem by a shoulder, the casing (7) comprising, opposite the stem, a rear portion (12) having a thickness which is greater than that of the remainder of the casing (7), this rear portion (12) comprising corrugations (13) which project so as to cooperate with the rifling of the barrel, these corrugations forming circular grooves which are substantially perpendicular to the longitudinal axis of the projectile, anchorage means (9, 10) being provided between the outer surface of the stem (3) and the inner surface of the rear portion (12) of the casing, and a vacant space (14) being provided between the shoulder (6) and the corresponding portion of the casing (7) so as to enable the deformation of the casing (7) to be absorbed as it passes through the barrel.

2. Projectile for rifled weapons according to Claim 1, characterised in that the means for anchoring the rear portion (12) of the casing (7) on the stem (3) comprise striations (9) provided on the lateral surface of the stem (3), the inner surface of the rear portion (12) of the casing being inserted in the said striations (9).

3. Projectile for rifled weapons according to Claim 2, characterised in that the striations extend longitudinally and comprise a radial ridge (9a) and an inclined ridge (9b), the radial ridge being turned towards the direction of the thrust causing the projectile to rotate.

4. Projectile for rifled weapons according to Claim 1, characterised in that the means for anchoring the rear portion (12) of the casing on the stem (3) comprise longitudinal grooves (10) which are provided on the stem (3) and in which the inner surface of the rear portion (12) of the casing is inserted.

5. Projectile for rifled weapons according to Claim 1, characterised in that the means for anchoring the rear portion (12) of the casing on the stem (3) comprise grooves (25, 26, 27, 28, 29 and 30) which are inclined relative to the longitudinal axis of the projectile and which are provided in the stem (3) and in which the inner surface of the rear portion (12) of the casing is inserted.

6. Projectile for rifled weapons according to Claim 1, characterised in that the means for anchoring the rear Portion (12) of the casing on the stem (3) comprise grooves (29, 30) of which at least one is located in a plane perpendicular to the longitudinal axis of the stem (3) and the others are inclined relative to the said axis and provided in the stem (3) and in which the inner surface of the rear portion (12) of the casing is inserted.

7. Projectile for rifled weapons according to Claim 1, characterised in that the free end of the rear portion (12) of the casing is crimped at the free rear end (15) of the stem (3) which comprises anchorage means (6, 17, 18, 19) for the said crimping.

8. Projectile for rifled weapons according to Claim 7, characterised in that the free rear end (15) of the stem (3) comprises striations (19).

9. Projectile for rifled woapons according to Claim 7, characterised in that the free rear end (15) of the stem (3) comprises grooves (17).

10. Projectile for rifled weapons according to Claim 7, characterised in that the free rear end (15) of the stem (3) comprises ribs (16).

11. Projectile for rifled weapons according to Claim 7, characterised in that the free rear end (15) of the stem (3) comprises notches (18).

12. Projectile for rifled weapons according to Claim 7, characterised in that the free end of the rear portion (12) of the casing crimped at the free end of the stem terminates in a chamfered portion (32).

13. Projectile for rifled weapons according to Claim 1, characterised in that the stem (7) has a cavity (4) filled with a hammer mass (5).

14. Projectile for rifled weapons according to Claims 1, 7 and 13, characterised in that the hammer mass (5) projects beyond the crimped end of the rear portion (12) of the casing.

15. Projectile for rifled weapons according to Claims 1 and 13, characterised in that the hammer mass and the cavity (4) comprise mating means for anchoring (4a, 4b).

16. Projectile for rifled weapons according to Claim 1, characterised in that a vacant space (11) is provided between the free end of the head (2) of the core and the corresponding end of the casing (7), a lubricating component being inserted between these two components.

17. Projectile for rifled weapons according to claim 1, characterised in that the shoulder (6) assumes a frustoconical shape of which the small base is turned towards the stem.

18. Projectile for rifled weapons according to Claim 1, characterised in that a binder such as adhesive is inserted between the lateral surface of the stem (3) and the inner surface of the rear portion (12) of the casing.

19. Projectile for rifled weapons according to Claim 1, characterised in that the lateral surface of the stem (3) and the corresponding inner lateral surface of the rear portion (12) are welded.

## Patentansprüche

1. Geschoß für eine einen gezogenen Lauf aufweisende Feuerwaffe, mit einem einen spitzbogenförmigen Kopf (2) und ein Ende (3) aufweisenden Kern (1), bei dem der Kern (1) in eine Hülle (7) aus einem verformbaren Material eingefügt. ist, **dadurch gekennzeichnet**, daß der Kopf des Kerns durch einen Schulteransatz mit dem Ende zusammengefügt ist, daß der Mantel (7) bezüglich des Endes einen hinteren Bereich (12) mit einer im Vergleich zum übrigen Teil der Hülle (7) größeren Dicke aufweist, daß der hintore Bereich (12) eine vorspringende Wellenform (13) zum Zusammenwirken mit den Zügen des Laufs aufweist, daß die Wellenform kreisförmige Kehlen bildet, welche im wesentlichen senkrecht zur Längsachse des Geschosses verlaufen, und daß Mittel zur Verankerung (9,10) zwischen der äußeren Oberfläche dem Endes (3) und der inneren Oberfläche des hinteren Bereichs (12) der Hülle sowie ein zwischen dem Schulteransatz (6) und dem korrespondierenden Teil der Hülle (7) ausgesparter Freiraum (14), welcher eine Aufnahme der Verformung der Hülle (7) während des Durchtritts durch den Lauf erlaubt, vorgesehen sind.

2. Geschoß für eine einen gezogenen Lauf aufweisende Feuerwaffe gemäß Anspruch 1, **dadurch gekennzeichnet**, daß die Mittel zur Verankerung des hinteren Bereichs (12) der Hülle (7) an dem Ende (3) Rillen (9) umfassen, die an der lateralen Oberfläche des Endes (3) vorgesehen sind, wobei die innere Oberfläche des hinteren Bereichs (12) der Hülle in die Rillen (9) eingefügt ist.

3. Geschoß für eine einen gezogenen Lauf aufweisende Feuerwaffe gemäß Anspruch 2, **dadurch gekennzeichnet**, daß die Rillen sich in Längsrichtung erstrecken und einen radialen Grat (9a) und einen geneigten Grat (9b) aufweisen, wobei der radiale Grat in Richtung des Drehsinns der von dem Schub des Geschossce hervorgerufenen Rotation gedreht ist.

4. Geschoß für eine einen gezogenen Lauf aufweisende Feuerwaffe gemäß Anspruch 1, **dadurch gekennzeichnet**, daß die Mittel zur Verankerung des hinteren Bereichs (12) der Hülle an dem Ende (3) in das Ende (3) eingearbeitete Längsnuten (10) umfassen, in welche die innere Oberfläche des hinteren Bereichs (12) der Hülle eingefügt ist.

5. Geschoß für eine einen gezogenen Lauf aufweisende Feuerwaffe gemäß Anspruch 1, **dadurch gekennzeichnet**, daß die Mittel zur Verankerung des hinteren Bereichs (12) der Hülle an dem Ende (3) in Bezug auf die Längsachse des Geschosses geneigte, in das Ende eingearbeitete Nuten (25,26,27,28,29 und 30) umfassen, in welche die innere Oberfläche des hinteren Bereichs (12) der Hülle eingefügt ist.

6. Geschoß für eine einen gezogenen Lauf aufweisende Feuerwaite gemäß Anspruch 1, **dadurch gekennzeichnet**, daß die Mittel zur Verankerung des hinteren Bereichs (12) der Hülle an dem Ende (3) Nuten (29,30) umfassen, von denen wenigstens eine in einer zur Längsachse des Endes (3) senkrechten Ebene gelegen ist und die anderen in Bezug auf diese Achse geneigt in das Ende (3) eingearbeitet sind, und in welche die innere Oberfläche des hinteren Bereichs (12) der Hülle eingefügt ist.

7. Geschoß für eine einen gezogenen Lauf aufweisende Feuerwaffe gemäß Anspruchs 1, **dadurch gekennzeichnet**, daß das freie Ende des hinteren Bereichs der Hülle (12) am hinteren freien Ende (15) des Verankerungsmittel (6,17,18,19) zum Einfassen aufweisenden Endes (3) gefaßt ist.

8. Geschoß für eine einen gezogenen Lauf aufweisende Feuerwaffe gemäß Anspruch 7, **dadurch gekennzeichnet**, daß das freie hintero Endo (15) des Endes (3) Rillen (19) umfaßt.

9. Geschoß für eine einen gezogenen Lauf aufweisende Feuerwaffe gemäß Anspruch 7, **dadurch gekennzeichnet**, daß das freie, hintere Ende (15) des Endes (3) Nuten (17) umfaßt.

10. Geschoß für eine einen gezogenen Lauf aufweisende Feuerwaffe gemäß Anspruch 7, **dadurch gekennzeichnet**, daß das freie, hintere Ende (15) des Endes (3) Rippen (16) umfaßt.

11. Geschoß für eine einen gezogenen Lauf aufweisende Feuerwaffe gemäß Anspruch 7, **dadurch gekennzeichnet**, daß das freie, hintere Ende (15) des Endes (3) Einkerbungen (18) umfaßt.

12. Geschoß für eine einen gezogenen Lauf aufweisende Feuerwaffe gemäß Anspruch 7, **dadurch gekennzeichnet**, daß des gefaßte, freie Ende des hinteren Bereichs (12) der Hülle am freien Ende des Endes durch ein verjüngtes Teil (32) begrenzt ist.

13. Geschoß für eine einen gezogenen Lauf aufweisende Feuerwaffe gemäß Anspruch 1, **dadurch gekennzeichnet**, daß das Ende (7) einen mit einer Masse (5) gefüllten Hohlraum (4) umfaßt.

14. Geschoß für eine einen gezogenen Lauf aufweisende Feuerwaffe gemäß den Ansprüchen 1,7 und 13, **dadurch gekennzeichnet**, daß die Masse (5) das gefaßte Ende des hinteren Bereichs der Hülle (12) überragt.

15. Geschoß für eine einen gezogenen Lauf aufweisende Feuerwaffe gemäß den Ansprüchen 1 und 13, **dadurch gekennzeichnet**, daß die Masse und der Hohlraum (4) Mittel zur gemeinsamen Verankerung (4a,4b) umfassen.

16. Geschoß für eine einen gezogenen Lauf aufweisende Feuerwaffe gemäß Anspruch 1, **dadurch gekennzeichnet**, daß ein Freiraum (11) zwischen dem freien Ende des Kopfes (2) des Kerns und dem korrespondierenden Ende der Hülle (7) ausgespart ist, wobei ein Schmierelement zwischen den beiden Bauteilen eingebracht ist.

17. Geschoß für eine einen gezogenen Lauf aufweisende Feuerwaffe gemäß Anspruch 1, **dadurch gekennzeichnet**, daß der Schulteransatz (6) die Form eines Kegelstumpfes aufweist, dessen kleine Grundfläche der Seite des Endes zugewandt ist.

18. Geschoß für eine einen gezogenen Lauf aufweisende Feuerwaffe gemäß Anspruch 1, **dadurch gekennzeichnet**, daß ein geschmeidiges Mittel wie Klebstoff zwischen der lateralen Oberfläche des Endes (3) und der inneren Oberfläche des hinteren Bereichs (12) der Hülle eingebracht ist.

19. Geschoß für eine einen gezogenen Lauf aufweisende Feuerwaffe gemäß Anspruch 1, **dadurch gekennzeichnet**, daß die laterale Oberfläche des Endes (3) und die innere laterale, korrespondierende Oberfläche des hinteren Bereichs (12) verlötet sind.
